# EUROPÄISCHE PATENTSCHRIFT

(11) **EP 0 574 819 B1**
(45) Veröffentlichungstag und Bekanntmachung des Hinweises auf die Patenterteilung: **16.04.1997**
(21) Anmeldenummer: 93109269.6
(22) Anmeldetag: 09.06.1993
(51) Int. Cl.: B65D 81/26, B65D 1/34

(54) **Schale zur Aufnahme von Nahrungsmitteln und Verfahren zur Herstellung der Schale**
Food tray and process for its manufacture
Plateau pour produits alimentaires et son procédé de fabrication

(30) Priorität: 19.06.1992 DE 4220195
(43) Veröffentlichungstag der Anmeldung: 22.12.1993
(73) Patentinhaber: LINPAC TECHNOLOGIE GmbH, D-27721 Ritterhude (DE)
(72) Erfinder: Gröne, Horst, D-2822 Schwanewede 2 (DE)
(74) Vertreter: Möller, Friedrich, Dipl.-Ing.

(56) Entgegenhaltungen:
- EP-A- 0 182 139
- EP-A- 0 353 334
- US-A- 3 288 346

## Beschreibung

Die Erfindung betrifft eine Schale zur Aufnahme von Flüssigkeit absondernden Nahrungs- und Genußmitteln, beispielsweise Fleisch, Fisch oder Geflügel, mit einem zumindest zwei Lagen aufweisenden Schalengrundkörper, insbesondere aus flüssigkeitsdichtem Kunststoff, wobei die obere, zum Nahrungsmittel weisende Lage Öffnungen aufweist. Weiterhin betrifft die Erfindung ein Verfahren zur Herstellung der Schale.

In Verpackungen für Flüssigkeiten absondernde Nahrungsmittel, etwa Fleisch, Fisch oder dergleichen, soll eine Bewegung der Flüssigkeit vermieden werden. Hin- und herlaufender Fleischsaft wirkt unappetitlich und kann beim Auspacken oder bei einer Beschädigung der Verpackung durch Auslaufen zu Verschmutzungen führen.

Zum Aufsaugen der Flüssigkeit ist es bekannt, die Schale selbst aus saugfähigem Material herzustellen oder eine saugfähige Einlage vorzusehen. Dazu geht aus der EP-A-0 182 139 eine Schale hervor, die zwei Lagen aus flüssigkeitsdichtem Kunststoff und eine dazwischenliegende saugfähige Einlage aufweist.

Die obere Lage, das heißt die dem Lebensmittel zugewandte Lage, weist Öffnungen zum Durchtritt der Flüssigkeit zur saugfähigen Einlage hin auf. Die Wirkung der Saugeinlage ist abhängig von der Größe der Öffnungen. Diese können nicht beliebig groß gewählt werden.

Aus der EP-A-0 353 334 ist ein in einer Schale zur Aufnahme von Nahrungsmitteln anzuordnender Einsatz bekannt, der eine beispielsweise durch Öffnungen flüssigkeitsdurchlässige obere Lage, eine untere, flüssigkeitsdichte Lage und eine zwischen den beiden Lagen angeordnete flüssigkeitsabsorbierende Einlage aufweist. Die Öffnungen in der oberen Lage dieser bekannten Einlage sind nicht besonders ausgestaltet.

Aufgabe der vorliegenden Erfindung ist es, die Saugwirkung bzw. das Flüssigkeitshaltevermögen der eingangs genannten Schale weiter zu verbessern.

Erfindungsgemäß wird die Aufgabe dadurch gelöst, daß die Öffnungen in der oberen Lage sich zumindest in einem unteren Abschnitt ihrer Tiefe zur unteren Lage hin erweitern und daß die Öffnungen in der oberen Lage eine obere umlaufende Kante aufweisen. Dadurch wird im Bereich der Öffnungen selbst ein gewisser Kapillareffekt erzielt und ein vergrößertes Flüssigkeitsreservoir geschaffen. Die obere umlaufende Kante stellt naturgemäß einen scharfen Absatz dar. Die durch den Übergang von einer Öffnungswandung zur Oberseite der oberen Lage gebildete Kante sollte so scharf und exakt ausgebildet sein, wie es die Herstellung unter Berücksichtigung des verwendeten Materials erlaubt. Je schärfer die Kante ist, um so ausgeprägter ist auch der Kapillareffekt. Letzterer wird außerdem begünstigt durch die erfindungsgemäß vorgesehene Erweiterung der Öffnungen zumindest in einem unteren Abschnitt ihrer Tiefe. Ein im unteren Abschnitt erweiterter Durchmesser bewirkt zugleich die Ausbildung eines Hohlraums im Zusammenwirken mit der unteren Lage. In diesem Hohlraum wird die Flüssigkeit durch den Kapillareffekt gehalten.

Vorteilhafterweise weisen die Öffnungen in der oberen Lage einen unteren Rand mit einem umlaufenden Radius auf. Die Änderung des Durchmessers nimmt damit stetig zu. Die Kapillarwirkung wird gerade in diesem Bereich weiter verstärkt.

Besonders vorteilhaft ist es, wenn die Öffnungen in der oberen Lage benachbart zum unteren Rand eine insbesondere zylindrische Senkung aufweisen. Durch die Senkung wird ein zusätzlicher umlaufender Spalt zur Aufnahme weiterer Flüssigkeit zwischen den Öffnungswandungen und der unteren Lage gebildet.

In Fortbildung der Erfindung ist vorgesehen, daß die obere Lage mit der unteren bzw. der darunterliegenden Lage in zwischen den Öffnungen liegenden Bereichen fest verbunden ist, insbesondere verschweißt oder verklebt ist. Vorzugsweise ist zwischen der oberen Lage und der unteren Lage um zumindest einen Teil der Öffnungen herum jeweils ein ringförmiger Bereich vorgesehen, in dem keine feste Verbindung der beiden Lagen miteinander besteht. In dem beschriebenen ringförmigen Bereich entsteht ein zusätzlicher Kapillareffekt. Auch bei aufeinanderliegenden Lagen ist durch Unebenheiten, Materialtoleranzen sowie an anderen Stellen vorgesehenem Klebstoff oder dergleichen zumeist ein geringfügiger Abstand und damit Hohlraum vorhanden, in dem sich Flüssigkeit sammeln kann.

Die erfindungsgemäße Schale ist grundsätzlich ohne zusätzliche Saugeinlage ausgebildet. Allein die beschriebene Form der Öffnungen gewährleistet einen großen Flüssigkeitsrückhalt. In Fortbildung der Erfindung kann zusätzlich eine Saugeinlage vorgesehen sein. Auch deren Wirkung wird durch die erfindungsgemäße Form der Öffnungen weiter verbessert. Bei gleichem dem Lebensmittel zugewandten Öffnungsdurchmesser ist der an der Saugeinlage anliegende Durchmesser vergrößert. Aufgrund des größeren Flüssigkeithaltevermögens der Öffnung kann die Flüssigkeit schneller der Saugeinlage zugeführt werden. Zugleich wird das Aufquellen der Saugeinlage erleichtert.

Das erfindungsgemäße Verfahren ergibt sich aus den Merkmalen des Anspruchs 11. Es kommt demnach auf eine besondere Richtung bei der Stanzung der Öffnungen in der oberen Lage an. Insbesondere bei Verwendung eines geschäumten Kunststoffs, etwa Polystyrol, ist die erfindungsgemäße Schale mit äußerst geringem Aufwand herstellbar.

Weitere Merkmale der Erfindung sind den Ansprüchen sowie der Beschreibung entnehmbar.

Vorteilhafte Ausführungsformen der Erfindung werden im folgenden anhand von Zeichnungen näher beschrieben. Es zeigen:
- Fig. 1: eine erfindungsgemäße Schale in der Draufsicht,
- Fig. 2: einen Querschnitt durch die Schale in Fig. 1,
- Fig. 3: eine vergrößerte Darstellung eines Teils des Querschnitts gemäß Fig. 2,
- Fig. 4 und 5: abgewandelte Ausführungsformen in einer Darstellung analog Fig. 3,
- Fig. 6: eine weitere Abwandlung analog der Fig. 3, jedoch mit zusätzlicher Saugeinlage,
- Fig. 7: eine schematische Darstellung des Verfahrens zum Stempeln der Öffnungen 11 in der oberen Lage 12.

Fig. 1 zeigt eine erfindungsgemäße Schale 10 in der Draufsicht. Diese ist insgesamt zweischalig ausgebildet mit durchgehenden Öffnungen 11 in einer oberen Lage 12. Die Schale 10 besteht aus einem geschäumten, flüssigkeitsdichten Kunststoff, insbesondere Polystyrol. Andere Werkstoffe, etwa nur zeitlich begrenzt flüssigkeitsdichte Materialien, sind möglich.

Die Schale 10 weist ein Bodenteil 13 sowie einen hieran anschließenden umlaufenden und erhöht ausgebildeten Schalenrand 14 auf, vgl. Fig. 2. Die Öffnungen 11 sind über die gesamte obere Lage 12 verteilt und damit auch im Bereich des Schalenrandes 14 angeordnet. Die einzelnen Lagen sowie die Öffnungen 11 sind in der Fig. 2 nicht erkennbar. Insoweit handelt es sich dort um eine vereinfachte Darstellung.

Fig. 3 zeigt einen Ausschnitt aus der Querschnittsdarstellung gemäß Fig. 2, jedoch in einer starken Vergrößerung. Es geht um die genaue Darstellung der oberen Lage 12 und einer damit verbundenen unteren Lage 15 sowie der genauen Anordnung und Ausbildung der Öffnungen 11. Die obere Lage 12 ist zugleich Unterlage für in der Schale liegende Lebensmittel, beispielsweise für ein Fleischstück. In der oberen Lage 12 sind mit im wesentlichen regelmäßigem Abstand voneinander die Öffnungen 11 vorgesehen. Diese sind etwa kreisrund und senkrecht in die Ebene der Lage 12 hineingerichtet. Ausgehend von einer zylindrischen Grundform weisen die Öffnungen 11 im Bereich des Übergangs zwischen einer umlaufenden Öffnungswandung 16 und einer Oberseite 17 der oberen Lage 12 eine umlaufende Kante 18 auf. In ihrem unteren Bereich, das heißt in Richtung auf die untere Lage 15, weisen die Öffnungen einen mit einem Radius 19 versehenen umlaufenden Rand 20 auf. Dadurch ist der Querschnitt bzw. der Durchmesser der Öffnungen 11 in dem zur unteren Lage 15 benachbarten Bereich größer als nahe der Oberseite 17. Der Radius beträgt vorzugsweise etwa 0,25 bis 2 mm.

Die Öffnungen 11 weisen in dem Bereich außerhalb des Radius 19 einen hauptsächlichen oder mittleren Durchmesser von 5 bis 8 mm auf. Vorzugsweise ist ein bestimmtes Verhältnis des Öffnungsdurchmessers d zur Stärke B der oberen Lage 12 vorgesehen. Der Durchmesser ist etwa zwei- bis viermal so groß wie die Stärke der Lage 12. Abweichungen hiervon, insbesondere bis hinab zum 0,5-fachen der Stärke, sind möglich.

In einer besonderen, hier nicht gezeigten Ausführungsform weisen die Öffnungen abwechselnd unterschiedliche Durchmesser auf, so daß in einer Reihe, in Längsrichtung der Schale 10 gesehen, abwechselnd kleinere und größere Öffnungen vorgesehen sind. Dabei sind nebeneinanderliegende Reihen jeweils um einen halben Abstand Öffnung-Öffnung zueinander versetzt angeordnet.

In der bisher beschriebenen Ausführung als Schale mit zwei Lagen 12, 15 sind letztere in bestimmten Bereichen fest miteinander verbunden, insbesondere verschweißt oder verklebt. In der Fig. 3 sind derartige Verbindungsbereiche 21 als dicke schwarze Striche dargestellt. Die Verbindungsbereiche 21 erstrecken sich jeweils über die Bereiche, in denen die Lagen 12, 15 aneinander anliegen. Wichtig ist, daß die unteren Endbereiche der Radien 19 noch nicht zu den Verbindungsbereichen 21 gehören. Vielmehr ist insbesondere hier Raum für Flüssigkeit, die durch einen Kapillareffekt in den Öffnungen 11 und insbesondere im Bereich der Radien 19 gehalten wird.

Abwandlungen zeigen die Fig. 4 und 5. Gemäß Fig. 4 sind die Verbindungsbereiche 21 zwischen den Öffnungen 11 schmaler ausgebildet. Dadurch ergeben sich benachbart zu den Radien 19 umlaufende, ringförmige und verbindungsfreie Randbereiche 22. Deren Breite ist in der Fig. 4 durch strichpunktierte Linien markiert. Auch in diese Randbereiche 22 ist das Eindringen von Flüssigkeit möglich. Das Aufnahmevermögen der Schale 10 für Flüssigkeit ist somit weiter verbessert.

Gemäß Fig. 5 ist in dem zur unteren Lage 15 gewandten Bereich des Radius 19 eine zylindrische Senkung 23 vorgesehen. Deren zum Radius 19 gerichteter Rand ist mit der Ziffer 24 bezeichnet. Durch die Senkung 23 ist zwischen der unteren Lage 15 und der oberen Lage 12 nahe den Verbindungsbereichen 21 ein zusätzlicher und für Flüssigkeit zur Verfügung stehender Hohlraum 25 gebildet. Die Tiefe T der Senkung 23 liegt vorzugsweise bei etwa dem 0,1- bis 0,5-fachen der Stärke B.

Fig. 6 zeigt eine abgewandelte Ausführungsform mit einer zwischen den Lagen 12, 15 liegenden Saugeinlage 26. Die Öffnungen 11 weisen wiederum im unteren Bereich den mit dem Radius 19 versehenen umlaufenden Rand 20 auf. Durch die sich nach unten erweiternde Öffnung 11 kann die anstehende Flüssigkeit von der Saugeinlage 26 schneller aufgenommen werden. Zugleich kann letztere in einem größeren Bereich quellen, im Vergleich zum Durchmesser der Öffnungen 11 im Bereich der Oberseite 17.

Fig. 7 zeigt die Herstellung der einzelnen Öffnungen 11 in der oberen Lage 12. Die Öffnungen 11 werden jeweils ausgestanzt. Hierzu ist ein Stempelwerkzeug 27 vorgesehen, dessen Stempel 28 mit einer gegenüberliegenden Matrize 29 zusammenwirkt. Stempelwerkzeug 27 und Matrizenhalter 30 sind in diesem Fall um eine nicht gezeichnete Achse in Richtung der Pfeile A umlaufend ausgebildet. Jeweils an den Umfängen 31, 32 der ersteren sind weitere Matrizen 29 bzw. Stempel 28 angeordnet, aus Gründen der Übersichtlichkeit in der Fig. 7 jedoch nicht gezeichnet. Die Lage 12 wird als fortlaufender Strang in Pfeilrichtung (C) zwischen dem Stempelwerkzeug 27 und dem Matrizenhalter 30 hindurchgeführt. Wichtig ist die Relativanordnung des Stempels 28 zu der oberen Lage 12. Der Stempel 28 dringt von der der Oberseite 17 gegenüberliegenden Seite in die obere Lage 12 ein. Durch diesen Stempelvorgang bildet sich in dem eine gewisse Weichheit aufweisenden Werkstoff der Rand 20 mit dem Radius 19. Im Bereich der Oberseite 17, nämlich dort, wo der Stempel 28 in die Matrize 29 eintritt, bildet sich demgegenüber die relativ scharfe umlaufende Kante 18 aus. Die besondere Form der Öffnungen 11 wird so auf höchst einfache Weise erzielt. Nach dem Einbringen der Öffnungen 11 wird die obere Lage 12 als fortlaufender Strang mit der ebenfalls fortlaufenden unteren Lage 15 verbunden. Vorteilhafte Verbindungsarten sind oben anhand der Fig. 3, 4 und 5 beschrieben. Das Einbringen der Senkung 23 kann vor oder nach dem Stempeln erfolgen, bei einem schmelzbaren Werkstoff beispielsweise durch ein aufgeheiztes Prägewerkzeug und vor dem Stempeln.

Nach dem Fertigstellen der oberen Lage 12 wird diese mit der unteren Lage 15 verbunden und auf die gewünschte Größe zugeschnitten. Schließlich wird in einem Tiefziehvorgang die erhöhte umlaufende Schalenwand 14 ausgebildet und die Schale 10 in ihre endgültige Form gebracht. Dabei wird der Effekt der sich nach unten erweiternden Öffnungen 11 weiter verstärkt.

## Patentansprüche

1. Schale zur Aufnahme von Flüssigkeit absondernden Nahrungs- und Genußmitteln, beispielsweise Fleisch, Fisch oder Geflügel, mit einem zumindest zwei Lagen aufweisenden Schalengrundkörper, insbesondere aus flüssigkeitsdichtem Kunststoff, wobei die obere, zum Nahrungsmittel weisende Lage (12) Öffnungen (11) aufweist, **dadurch gekennzeichnet,** daß die Öffnungen (11) in der oberen Lage (12) sich zumindest in einem unteren Abschnitt ihrer Tiefe zur unteren Lage (15) hin erweitern und daß die Öffnungen (11) in der oberen Lage (12) eine obere umlaufende Kante (18) aufweisen.

2. Schale nach Anspruch 1, dadurch gekennzeichnet, daß die Öffnungen (11) in der oberen Lage (12) einen unteren Rand (20) mit einem umlaufenden Radius (19) aufweisen.

3. Schale nach Anspruch 1 oder 2, dadurch gekennzeichnet, daß die Öffnungen (11) in der oberen Lage (12) benachbart zum unteren Rand (20) eine insbesondere zylindrische Senkung (23) aufweisen zur Bildung eines umlaufenden Spaltes (Hohlraum 25) zwischen der sich nach unten erweiternden Öffnung (11) und der unteren Lage (15).

4. Schale nach einem oder mehreren der Ansprüche 1 bis 3, dadurch gekennzeichnet, daß die Öffnungen (11) jeweils einen hauptsächlichen oder mittleren Durchmesser (d) von 5 bis 8 mm aufweisen.

5. Schale nach einem oder mehreren der Ansprüche 1 bis 4, dadurch gekennzeichnet, daß die Öffnungen (11) jeweils einen hauptsächlichen oder mittleren Durchmesser (d) aufweisen, der dem 0,5-fachen bis 4-fachen, insbesondere dem 2- bis 4-fachen der Dicke (B) der oberen Lage (12) entspricht.

6. Schale nach einem oder mehreren der Ansprüche 1 bis 5, dadurch gekennzeichnet, daß die obere Lage (12) mit der unteren bzw. der darunterliegenden Lage (15) in zwischen den Öffnungen (11) liegenden Bereichen (Verbindungsbereiche 21) fest verbunden ist, insbesondere verschweißt oder verklebt ist.

7. Schale nach Anspruch 6, dadurch gekennzeichnet, daß zwischen der oberen Lage (12) und der unteren Lage (15) um zumindest einen Teil der Öffnungen (11) herum jeweils ein ringförmiger Bereich (Randbereich 22) vorgesehen ist, in dem keine feste Verbindung der beiden Lagen (12, 15) miteinander besteht.

8. Schale nach einem oder mehreren der Ansprüche 1 bis 7, dadurch gekennzeichnet, daß die Öffnungen (11) in einem mittleren Bereich (Bodenteil 13) und Vorzugsweise auch in Randbereichen (Schalenrand 14) der Schale (10) angeordnet sind.

9. Schale nach einem oder mehreren der Ansprüche 1 bis 8, dadurch gekennzeichnet, daß die Öffnungen (11) einen im wesentlichen kreisrunden Querschnitt aufweisen.

10. Schale nach einem oder mehreren der Ansprüche 1 bis 9, dadurch gekennzeichnet, daß zwischen der oberen Lage (12) und der unteren Lage (15) zumindest abschnittsweise eine Einlage (26) aus saugfähigem Material vorgesehen ist.

11. Verfahren zur Herstellung einer Schale nach einem oder mehreren der Ansprüche 1 bis 10, dadurch gekennzeichnet, daß eine obere Lage (12) zunächst mit Öffnungen (11) versehen wird, indem eine Stanzung von der später einer unteren Lage (15) zugewandten Unterseite zur Oberseite (17) hin vorgenommen wird unter Ausbildung eines einen Radius (19) aufweisenden Randes (20) im Bereich der Unterseite und einer Kante (18) im Bereich der Oberseite (17) und daß danach eine Verbindung der oberen Lage (12) mit der unteren Lage (15) erfolgt.

## Claims

1. Tray for receiving liquid-secreting foodstuffs and semi-luxury foods, for example meat, fish or poultry, with a basic tray body having at least two layers and consisting, in particular, of liquid-tight plastic, the upper layer (12) which faces the foodstuff having orifices (11), characterized in that the orifices (11) in the upper layer (12) widen towards the lower layer (15), at least in a lower portion of their depth, and in that the orifices (11) in the upper layer (12) have an upper continuous edge (18).

2. Tray according to Claim 1, characterized in that the orifices (11) in the upper layer (12) have a lower edge (20) with a continuous radius (19).

3. Tray according to Claim 1 or 2, characterized in that the orifices (11) in the upper layer (12) have, adjacent to the lower edge (20), an especially cylindrical depression (23), to form a continuous gap (cavity 25) between the downwardly widening orifice (11) and the lower layer (15).

4. Tray according to one or more of Claims 1 to 3, characterized in that the orifices (11) each have a principle or mean diameter (d) of 5 to 8 mm.

5. Tray according to one or more of Claims 1 to 4, characterized in that the orifices (11) each have a principle or mean diameter (d) which corresponds to 0.5 times to 4 times, in particular to 2 to 4 times the thickness (B) of the upper layer (12).

6. Tray according to one or more of Claims 1 to 5, characterized in that the upper layer (12) is firmly connected, especially welded or adhesively bonded, to the lower or underlying layer (15) in regions (connecting regions 21) located between the orifices (11).

7. Tray according to Claim 6, characterized in that an annular region (edge region 22) is provided in each case around at least some of the orifices (11) between the upper layer (12) and the lower layer (15), there being no firm connection between the two layers (12, 15) in the said annular region.

8. Tray according to one or more of Claims 1 to 7, characterized in that the orifices (11) are arranged in a middle region (bottom part 13) and preferably also in edge regions (tray edge 14) of the tray (10).

9. Tray according to one or more of Claims 1 to 8, characterized in that the orifices (11) have an essentially circular cross-section.

10. Tray according to one or more of Claims 1 to 9, characterized in that an insert (26) consisting of absorbent material is provided, at least in portions, between the upper layer (12) and the lower layer (15).

11. Method for producing a tray according to one or more of Claims 1 to 10, characterized in that an upper layer (12) is first provided with orifices (11) by executing punching from the underside, later facing a lower layer (15) towards the top side (17), to form an edge (20), having a radius (19), in the region of the underside and an edge (18) in the region of the top side (17), and in that connection of the upper layer (12) to the lower layer (15) is subsequently carried out.

## Revendications

1. Barquette pour recevoir des produits alimentaires et de consommation qui dégagent du liquide, par exemple de la viande, du poisson ou de la volaille, comprenant un corps de base de barquette présentant au moins deux couches, en particulier en matière synthétique étanche aux liquides, dans laquelle la couche supérieure (12) qui pointe vers le produit alimentaire présente des ouvertures (11), caractérisée en ce que les ouvertures (11), dans la couche supérieure (12), s'agrandissent vers la couche inférieure (15), au moins dans un tronçon inférieur de leur profondeur, et en ce que les ouvertures (11) présentent dans la couche supérieure (12) un bord circulaire supérieur (18).

2. Barquette suivant la revendication 1, caractérisée en ce que les ouvertures (11), dans la couche supérieure (12), présentent un rebord inférieur (20) avec un rayon circulaire (19).

3. Barquette suivant la revendication 1 ou 2, caractérisée en ce que les ouvertures (11) de la couche supérieure (12) présentent au voisinage du rebord inférieur (20), pour la formation d'une fente périphérique (cavité 25) entre l'ouverture (11) qui s'agrandit vers le bas et la couche inférieure (15), un enfoncement (23) en particulier cylindrique.

4. Barquette suivant l'une quelconque des revendications 1 à 3, caractérisée en ce que les ouvertures (11) présentent chaque fois un diamètre principal ou moyen (d) de 5 à 8 mm.

5. Barquette suivant l'une quelconque des revendications 1 à 4, caractérisée en ce que les ouvertures (11) présentent chaque fois un diamètre principal ou moyen (d) qui correspond à 0,5 à 4 fois, en particulier à 2 à 4 fois, l'épaisseur (B) de la couche supérieure (12).

6. Barquette suivant l'une quelconque des revendications 1 à 5, caractérisée en ce que la couche supérieure (12) est reliée solidement, est en particulier soudée ou collée, à la couche inférieure (15) ou à celle située là-dessous, dans des zones (zones de liaison 21) situées entre les ouvertures (11).

7. Barquette suivant la revendication 6, caractérisée en ce qu'il est prévu entre la couche supérieure (12) et la couche inférieure (15), autour d'au moins une partie des ouvertures (11), chaque fois une zone annulaire (zone de rebord 22) dans laquelle il n'y a aucune liaison solide des deux couches (12, 15) entre elles.

8. Barquette suivant l'une quelconque des revendications 1 à 7, caractérisée en ce que les ouvertures (11) sont agencées dans une zone médiane (partie de fond 13) et de préférence également dans des zones de rebord (rebord de barquette 14) de la barquette (10).

9. Barquette suivant l'une quelconque des revendications 1 à 8, caractérisée en ce que les ouvertures (11) présentent une section transversale sensiblement circulaire.

10. Barquette suivant l'une quelconque des revendications 1 à 9, caractérisée en ce qu'il est prévu entre la couche supérieure (12) et la couche inférieure (15), au moins par tronçon, une couche insérée (26) en une matière absorbante.

11. Procédé pour la fabrication d'une barquette suivant l'une quelconque des revendications 1 à 10, caractérisé en ce qu'une couche supérieure (12) est munie d'abord d'ouvertures (11), un poinçonnage étant entrepris vers le côté supérieur (17) à partir du côté inférieur tourné ultérieurement vers une couche inférieure (15), en formant un rebord (20), présentant un rayon (19), dans la zone du côté inférieur et un bord (18) dans la zone du côté supérieur (17) et en ce qu'ensuite une liaison de la couche supérieure (12) à la couche inférieure (15) est effectuée.
